# EUROPÄISCHE PATENTSCHRIFT

(11) **EP 2 962 370 B1**
(45) Veröffentlichungstag und Bekanntmachung des Hinweises auf die Patenterteilung: **05.08.2020**
(21) Anmeldenummer: 14706033.9
(22) Anmeldetag: 21.02.2014
(51) Int. Cl.: H01T 13/20

(54) **ZÜNDKERZE**
SPARK PLUG
BOUGIE D'ALLUMAGE

(30) Priorität: 01.03.2013 DE 102013203566
(43) Veröffentlichungstag der Anmeldung: 06.01.2016
(73) Patentinhaber: Robert Bosch GmbH, 70442 Stuttgart (DE)
(72) Erfinder: KERSTING, Hermann, 71638 Ludwigsburg (DE); DIAZ ALFONSO, Jorge, 70734 Fellbach (DE)
(86) Internationale Anmeldenummer: PCT/EP2014/053451
(87) Internationale Veröffentlichungsnummer: WO 2014/131705

(56) Entgegenhaltungen:
- DE-A1-102009 055 397
- JP-U- S5 115 526
- US-A1- 2005 052 107

## Beschreibung

### Stand der Technik

Die vorliegende Erfindung betrifft eine Zündkerze für eine Brennkraftmaschine. Der Stand der Technik kennt unterschiedlichste Bauformen für Zündkerzen für Brennkraftmaschinen. In den Brennkraftmaschinen werden die Zündkerzen zum Zünden eines Brennstoffgemisches verwendet. Die Zündkerzen weisen eine Vielzahl an Übergängen bei Querschnittsveränderungen auf. Diese Übergänge sind üblicherweise mit Verrundungen versehen. Im Querschnitt betrachtet, beschreiben die Verrundungen üblicherweise einen Kreisabschnitt. Die Verrundungen sind typische Schwachstellen für das mechanische Versagen einer Zündkerze.

Die JP S51 15526 U offenbart eine Zündkerze gemäss den Oberbegriff des Anspuchs 1.

### Offenbarung der Erfindung

Bei der erfindungsgemäßen Zündkerze mit den Merkmalen des Anspruchs 1 sind die Verrundungen an den Querschnittsveränderungen der einzelnen Bauteile der Zündkerze entsprechend der auftretenden Belastung ausgestaltet. Dadurch wird die mechanische und elektromechanische Festigkeit und Widerstandsfähigkeit der Zündkerze verbessert. Gleichzeitig ist die Zündkerze einfach und kostengünstig herstellbar und kann wartungsarm eingesetzt werden. Erfindungsgemäß wird zumindest eine Verrundung an der Zündkerze so ausgestaltet, dass sie, im Querschnitt betrachtet, nicht mehr einem Kreisabschnitt entspricht. Erfindungsgemäß werden die Schenkellängen der Verrundung unterschiedlich ausgebildet und können so entsprechend der Krafteinwirkung auf die Verrundung bzw. auf den Querschnittsübergang konstruiert werden. Diese Vorteile werden erreicht durch eine erfindungsgemäße Zündkerze, umfassend ein Gehäuse, einen in das Gehäuse eingesetzten Isolator, eine in den Isolator eingesetzte Mittelelektrode und einen in den Isolator eingesetzten Anschlussbolzen. Der Isolator dient zur elektrischen Isolierung der Mittelelektrode und des Anschlussbolzens von dem Gehäuse. Mit der Mittelelektrode wird auf einer brennraumzugewandten Seite der Zündkerze ein Zündfunken erzeugt. Der Anschlussbolzen dient zum Anschluss eines Kabels oder eines Steckers. Insbesondere befindet sich in dem Isolator noch ein Panat, das den Anschlussbolzen mit der Mittelelektrode verbindet. Eine Masseelektrode wird vorzugsweise elektrisch leitend mit dem Gehäuse verbunden und ebenfalls an der brennraumzugewandten Seite der Zündkerze positioniert. An den einzelnen Bauteilen der Zündkerze befinden sich verschiedenste Querschnittsveränderungen, an denen jeweils eine Verrundung ausgebildet ist. Das Gehäuse und der Isolator sind hohle Bauteile, die sich entlang einer Mittelachse der Zündkerze erstrecken. An diesen beiden Bauteilen können die Verrundungen sowohl innen als auch außen ausgebildet sein. Erfindungsgemäß ist vorgesehen, dass die Verrundung im Querschnitt betrachtet, eine erste Schenkellänge und eine zur ersten Schenkellänge abgewinkelte zweite Schenkellänge aufweist. Betrachtet man die Verrundung im Querschnitt, so geht die Verrundung an zwei Übergangspunkten in jeweils eine Gerade über. Die Schenkellängen werden jeweils von einem Übergangspunkt zum anderen Übergangspunkt gemessen. Dabei wird jeweils eine Schenkellänge parallel zu einer der Geraden gemessen. Die erste Schenkellänge ist größer als die zweite Schenkellänge. Die erste Schenkellänge beträgt mindestens das 1,3-fache der zweiten Schenkellänge Durch die unterschiedliche Ausbildung der Schenkellängen kann entsprechend der Krafteinwirkung die Verrundung ausgestaltet werden. Dadurch ist die erfindungsgemäß verwendete Verrundung mechanisch stabiler als die herkömmliche, kreisförmige Verrundung. Der Begriff "Verrundung" beschreibt im Rahmen der Erfindung eine Kurve, die tangential zu den Schenkeln ist und, zwischen ihrem Anfang und Ende, eine allgemeine Form haben kann. Diese allgemeine Form kann beispielsweise durch eine Hyperbel, Ellipse, Parabel, Evolute, Evolvente, Bezierkurve, Spline, oder ähnliches beschrieben werden. Bevorzugt ist die Kurve tangential stetig ist.

Die Unteransprüche zeigen bevorzugte Weiterbildungen der Erfindung.

Die erste Schenkellänge beträgt bevorzugt mindestens das 1,5-fache, besonders vorzugsweise mindestens das 2-fache, der zweiten Schenkellänge. Dadurch kann in ausreichendem Maße auf die einseitige Krafteinwirkung an der Verrundung reagiert werden.

Erfindungsgemäß ist vorgesehen, dass die erste Schenkellänge senkrecht zur größten, auf die Verrundung wirkenden Kraft, angeordnet ist. Insbesondere steht die erste Schenkellänge senkrecht zur Mittelachse der Zündkerze.

Die beiden Schenkellängen sind erfindungsgemäß jeweils zwischen zwei Übergangspunkten definiert, wobei an den Übergangspunkten die Verrundung in eine Gerade übergeht. Die beiden Schenkellängen werden jeweils parallel zu einer der beiden Geraden gemessen, in die die Verrundung übergeht.

Der Anschlussbolzen umfasst bevorzugt einen Bolzenschaft und einen Bund. Mit dem Bund liegt der Anschlussbolzen auf dem Isolator auf. Die Verrundung ist vorzugsweise am Übergang vom Bund zum Bolzenschaft ausgebildet. Die erste Schenkellänge erstreckt sich dabei bevorzugt in Richtung des Bundes, also senkrecht zur Mittelachse der Zündkerze. Dadurch erfolgt eine Reduzierung der maximalen Zugspannung und somit eine Vermeidung oder Reduzierung von Spannungsrisskorrosion.

Das Gehäuse umfasst bevorzugt einen Schaft, an dem ein Gewinde, ein Mehrkant und ein Schrumpfeinstich ausgebildet sind. Das Gewinde dient zum Einschrauben der Zündkerze in einen Motorblock. An dem Mehrkant kann ein Werkzeug zum Einschrauben der Zündkerze angesetzt werden. Die Verrundung ist bevorzugt am Übergang vom Schaft zum Gewinde, insbesondere Gewindeeinstich, ausgebildet. Die erste Schenkellänge erstreckt sich dabei bevorzugt senkrecht zur Mittelachse, wodurch eine Reduzierung der maximalen Zugspannung an dieser Verrundung erreicht wird.

Des Weiteren ist bevorzugt vorgesehen, dass die Verrundung am Übergang des Schaftes zum Schrumpfeinstich und/oder am Übergang des Mehrkantes zum Schrumpfeinstich ausgebildet ist. Auch an diesen Verrundungen erstreckt sich bevorzugt die erste Schenkellänge senkrecht zur Mittelachse, so dass eine Reduzierung der maximalen Zugspannung erreicht wird.

Die Mittelelektrode weist bevorzugt an einer Querschnittsveränderung einen ersten Sitz auf. Dieser erste Sitz liegt auf dem Isolator auf. Diese Stelle des Isolators wird als Mittelelektrodensitz bezeichnet.

Der Isolator selbst weist bevorzugt an einer Querschnittsveränderung einen zweiten Sitz auf. Mit diesem zweiten Sitz liegt der Isolator auf dem Gehäuse auf. Die entsprechende Stelle am Gehäuse wird als Isolatorsitz bezeichnet.

Der Isolator weist an einer Querschnittsveränderung einen Gehäusesitz auf. An diesem Gehäusesitz liegt eine brennraumabgewandte Seite des Gehäuses auf.

Bevorzugt ist die Verrundung an dem ersten Sitz und/oder zweiten Sitz und/oder Mittelelektrodensitz und/oder Isolatorsitz und/oder Gehäusesitz ausgebildet. An diesen unterschiedlichen Sitzen gibt es im Regelfall jeweils zwei Verrundungen, die entsprechend der erfindungsgemäßen Ausgestaltung konstruiert sind. Am ersten Sitz (an der Mittelelektrode) dient die Verrundung zur Reduzierung der maximalen Zug-/Biegespannungen und somit zur Vermeidung oder Reduzierung von Mittelelektrodenbrüchen. Der Gehäusesitz des Isolators ist als ein Bund ausgebildet, auf dem das Gehäuse aufliegt. Die Verwendung der Verrundung am Übergang vom Kopf des Isolators zum Bund reduziert die maximale Biegespannung und erhöht somit deutlich die Kopfbiegefestigkeit des Isolators.

Die Verrundung am Übergang vom Mittelelektrodensitz zur Mittelelektrodenbohrung des Isolators reduziert die maximale innere Biegespannung am Isolator und reduziert gleichzeitig die elektrische Feldüberhöhung im Zusammenspiel mit der Geometrieänderung der Mittelelektrode im Bereich des ersten Sitzes.

An der Außenfläche des Isolators geht der Isolator am zweiten Sitz über in einen sog. Fußkonus. Dieser Fußkonus ist das brennraumzugewandte Ende des Isolators. Durch die Verwendung der Verrundung in diesem Bereich an der Mittelelektrode, am Isolator außen und innen, und am Gehäusesitz, ist eine deutliche Verbesserung bezüglich des Versagens aufgrund elektromechanisch hoher Belastungen in modernen Verbrennungsmotoren mit hohen Brennraumdrücken und Zündspannungsbedarf zu beobachten.

An den bisher dargestellten Querschnittsübergängen der Zündkerze wird die Verrundung mit den unterschiedlichen Schenkellängen bevorzugt angewandt. Allerdings kann diese Art der Verrundung an allen Querschnittsübergängen der Zündkerze bevorzugt verwendet werden.

### Kurze Beschreibung der Zeichnungen

Nachfolgend wird ein Ausführungsbeispiel der Erfindung unter Bezugnahme auf die begleitende Zeichnung im Detail beschrieben. Dabei zeigen:
- Figur 1: eine erfindungsgemäße Zündkerze gemäß einem Ausführungsbeispiel,
- Figur 2: ein Detail zu Figur 1,
- Figur 3: eine erste Ansicht einer Verrundung der erfindungsgemäßen Zündkerze gemäß dem Ausführungsbeispiel, und
- Figur 4: eine zweite Ansicht der Verrundung der erfindungsgemäßen Zündkerze gemäß dem Ausführungsbeispiel.

### Ausführungsform der Erfindung

Figur 1 zeigt in einer halb geschnittenen Ansicht eine Zündkerze 1. Die Zündkerze 1 umfasst ein Gehäuse 2. In das Gehäuse 2 ist ein Isolator 3 eingesetzt. Das Gehäuse 2 und der Isolator 3 sind jeweils innen hohl. In den Isolator 3 ist eine Mittelelektrode 4 eingesetzt. Des Weiteren steckt in dem Isolator 3 ein Anschlussbolzen 5. Zwischen der Mittelelektrode 4 und dem Anschlussbolzen 5 befindet sich ein Panat 6 im Isolator 3. Das Panat 6 verbindet die Mittelelektrode 4 elektrisch leitend mit dem Anschlussbolzen 5. An das Gehäuse 2 ist auf der brennraumzugewandten Seite eine Masseelektrode 7 elektrisch leitend angebunden. Zwischen der Masseelektrode 7 und der Mittelelektrode 4 wird der entsprechende Zündfunken erzeugt. Die Zündkerze 1 erstreckt sich um eine Mittelachse 8.

Das Gehäuse 2 weist einen Schaft 9 auf. An diesem Schaft 9 sind ein Mehrkant 10, ein Schrumpfeinstich 11 und Gewinde 12 ausgebildet. Das Gewinde 12 dient zum Einschrauben der Zündkerze 1 in eine Brennkraftmaschine.

Der Anschlussbolzen 5 umfasst einen Bolzenschaft 14, der sich entlang der Mittelachse 8 erstreckt, und einen Bund 13. Mit dem Bund 13 liegt der Anschlussbolzen 5 auf dem Isolator 3 auf.

Der Isolator 3 weist einen Isolatorbund 23 und einen Fußkonus 28 auf.

Der Isolator 3 umfasst am Übergang zum Fußkonus 28 einen Mittelelektrodensitz 16. An diesem Mittelelektrodensitz 16 liegt die Mittelelektrode 4 mit einem ersten Sitz 15 auf. Das Gehäuse 2 weist an seiner Innenseite einen Isolatorsitz 18 auf. Am Isolator 3 ist ein zweiter Sitz 17 ausgebildet. Dieser zweite Sitz 17 liegt am Isolatorsitz 18 auf. Je nach Temperatur der Zündkerze 1 kann hier ein Spalt zwischen dem zweiten Sitz 17 und dem Isolatorsitz 18 vorhanden sein. Des Weiteren weist der Isolator 3 an seinem Isolatorbund 23 einen Gehäusesitz 19 auf. An diesem Gehäusesitz 19 liegt das Gehäuse 2 auf.

Insbesondere an den beschriebenen Sitzen, nämlich dem ersten Sitz 15, dem Mittelelektrodensitz 16, dem zweiten Sitz 17, dem Isolatorsitz 18 und dem Gehäusesitz 19, sind Verrundungen 20 mit einer entsprechenden Geometrie vorgesehen.

Die Geometrie der Verrundungen 20 zeigen die Figuren 3 und 4 im Detail. In beiden Figuren ist ein Querschnitt der Verrundung 20 zu sehen.

Figur 3 zeigt, dass die Verrundung 20 an ihren beiden Enden in jeweils eine Gerade übergeht. Die Übergangspunkte von der Verrundung 20 in die Geraden sind mit den Bezugszeichen 24 versehen. Jeweils parallel zu einer Geraden, wird zwischen den beiden Übergangspunkten 24 eine erste Schenkellänge 21 und eine zweite Schenkellänge 22 gemessen. Bei einer annähernd kreisförmigen Verrundung, wie sie im Stand der Technik auftritt, sind die beiden Schenkellängen gleich lang, entsprechend den beiden Bezugszeichen 22 und 22'. Erfindungsgemäß ist jedoch vorgesehen, dass die erste Schenkellänge 21 wesentlich länger ist als die zweite Schenkellänge 22. Die erste Schenkellänge 21 wird entsprechend der auf die Verrundung 20 wirkenden Kraft 25 definiert. Insbesondere tritt bei der Zündkerze 1 eine Zugbelastung in Richtung der Mittelachse 8 auf, so dass an den entsprechenden Verrundungen 20 die erste Schenkellänge 21 senkrecht zur Mittelachse 8 definiert wird.

Figur 4 zeigt ebenfalls die Verrundung 20 im Querschnitt betrachtet. Mittels der drei Geraden 27 wird die letztendliche Kontur der Verrundung 20 sowie das Verhältnis der beiden Schenkellängen 21, 22 festgelegt. Figur 4 zeigt zum Vergleich den Verlauf einer herkömmlichen Verrundung 26 mit zwei gleich langen Schenkeln.

Zusätzlich zu den im Detail beschriebenen Übergängen mit den Verrundungen 20, kann die erfindungsgemäße Verrundung 20 an allen Querschnittsübergängen der Zündkerze 1 angewandt werden.

## Patentansprüche

1. Zündkerze (1), umfassend:
- ein Gehäuse (2),
- einen in das Gehäuse (2) eingesetzten Isolator (3),
- eine in den Isolator (3) eingesetzte Mittelelektrode (4), und
- einen in den Isolator (3) eingesetzten Anschlussbolzen (5),
wobei am Gehäuse (2) und/oder am Isolator (3) und/oder an der Mittelelektrode (4) und/oder am Anschlussbolzen (5) zumindest eine Verrundung (20) an einer Querschnittsveränderung ausgebildet ist, wobei die Verrundung (20) im Querschnitt betrachtet eine erste Schenkellänge (21) und eine zur ersten Schenkellänge (21) abgewinkelte zweite Schenkellänge (22) aufweist, und wobei die erste Schenkellänge (21) größer ist als die zweite Schenkellänge (22), wobei die beiden Schenkellängen (21, 22) jeweils zwischen Übergangspunkten definiert sind, an denen die Verrundung (20) in eine Gerade übergeht, **dadurch gekennzeichnet, dass** die erste Schenkellänge (21) mindestens das 1,3-fache der zweiten Schenkellänge (22) beträgt und dass die erste Schenkellänge (21) senkrecht zur größten, auf die Verrundung (20) wirkenden Kraft (25) angeordnet ist.

2. Zündkerze nach Anspruch 1, **dadurch gekennzeichnet, dass** die erste Schenkellänge (21) mindestens das 1,5-fache, besonders vorzugsweise mindestens das 2-fache, der zweiten Schenkellänge (22) beträgt.

3. Zündkerze nach einem der vorhergehenden Ansprüche, **dadurch gekennzeichnet, dass** der Anschlussbolzen (5) einen auf dem Isolator (3) aufliegenden Bund (13) und einen Bolzenschaft (14) umfasst, wobei die Verrundung (20) am Übergang vom Bund (13) zum Bolzenschaft (14) ausgebildet ist.

4. Zündkerze nach einem der vorhergehenden Ansprüche, **dadurch gekennzeichnet, dass** das Gehäuse (2) ein Gewinde (12) zum Einschrauben des Gehäuses (2) und einen Schaft (9) umfasst, wobei die Verrundung (20) am Übergang vom Schaft (9) zum Gewinde (12) ausgebildet ist.

5. Zündkerze nach einem der vorhergehenden Ansprüche, **dadurch gekennzeichnet, dass** das Gehäuse (2) den Schaft (9), einen Schrumpfeinstich (11) und einen Mehrkant (10) umfasst, wobei die Verrundung (20) am Übergang vom Schaft (9) zum Schrumpfeinstich (11) und/oder am Übergang vom Mehrkant (10) zum Schrumpfeinstich (11) ausgebildet ist.

6. Zündkerze nach einem der vorhergehenden Ansprüche, **dadurch gekennzeichnet, dass** die Mittelelektrode (4) an einer Querschnittsveränderung einen ersten Sitz (15) aufweist, der auf dem Isolator (3) aufliegt, wobei die Verrundung (20) an dem ersten Sitz (15) ausgebildet ist.

7. Zündkerze nach einem der vorhergehenden Ansprüche, **dadurch gekennzeichnet, dass** der Isolator (3) an einer Querschnittsveränderung einen zweiten Sitz (17) aufweist, der auf dem Gehäuse (2) aufliegt, wobei die Verrundung (20) an dem zweiten Sitz (17) ausgebildet ist.

8. Zündkerze nach einem der vorhergehenden Ansprüche, **dadurch gekennzeichnet, dass** der Isolator (3) an einer Querschnittsveränderung einen Gehäusesitz (19) aufweist, an dem eine brennraumabgewandte Seite des Gehäuses (2) aufliegt, wobei die Verrundung (20) an dem Gehäusesitz ausgebildet ist.

## Claims

1. Spark plug (1), comprising:
- a housing (2),
- an insulator (3) which is inserted into the housing (2),
- a centre electrode (4) which is inserted into the insulator (3), and
- a connection bolt (5) which is inserted into the insulator (3),
wherein at least one rounded portion (20) is formed on the housing (2) and/or on the insulator (3) and/or on the centre electrode (4) and/or on the connection bolt (5) at a point of change in cross section, wherein the rounded portion (20), as viewed in cross section, has a first limb length (21) and a second limb length (22) which is angled away in relation to the first limb length (21), and wherein the first limb length (21) is greater than the second limb length (22), wherein the two limb lengths (21, 22) are each defined between transition points at which the rounded portion (20) merges with a straight portion, **characterized in that** the first limb length (21) is at least 1.3 times the second limb length (22), and **in that** the first limb length (21) is arranged perpendicular to the greatest force (25) acting on the rounded portion (20).

2. Spark plug according to Claim 1, **characterized in that** the first limb length (21) is at least 1.5 times, particularly preferably at least 2 times, the second limb length (22).

3. Spark plug according to either of the preceding claims, **characterized in that** the connection bolt (5) comprises a collar (13), which rests on the insulator (3), and a bolt shank (14), wherein the rounded portion (20) is formed at the transition from the collar (13) to the bolt shank (14).

4. Spark plug according to one of the preceding claims, **characterized in that** the housing (2) comprises a thread (12) for screwing into the housing (2) and a shank (9), wherein the rounded portion (20) is formed at the transition from the shank (9) to the thread (12).

5. Spark plug according to one of the preceding claims, **characterized in that** the housing (2) comprises the shank (9), a shrinkage notch (11) and a polygon (10), wherein the rounded portion (20) is formed at the transition from the shank (9) to the shrinkage notch (11) and/or at the transition from the polygon (10) to the shrinkage notch (11).

6. Spark plug according to one of the preceding claims, **characterized in that** the centre electrode (4) has a first seat (15), which rests on the insulator (3), at a point of change in cross section, wherein the rounded portion (20) is formed on the first seat (15).

7. Spark plug according to one of the preceding claims, **characterized in that** the insulator (3) has a second seat (17), which rests on the housing (2), at a point of change in cross section, wherein the rounded portion (20) is formed on the second seat (17).

8. Spark plug according to one of the preceding claims, **characterized in that** the insulator (3) has a housing seat (19), on which a side of the housing (2) which is averted from the combustion chamber rests, at a point of change in cross section, wherein the rounded portion (20) is formed on the housing seat.

## Revendications

1. Bougie d'allumage (1), comprenant :
- un boîtier (2),
- un isolateur (3) logé dans le boîtier (2),
- une électrode centrale (4) logée dans l'isolateur (3), et
- un boulon de raccordement (5) logé dans l'isolateur (3),
au moins un arrondi (20) étant formé au niveau d'un changement de section transversale sur le boîtier (2) et/ou sur l'isolateur (3) et/ou sur l'électrode centrale (4) et/ou sur le boulon de raccordement (5), l'arrondi (20) vu en section transversale possédant une première longueur de branche (21) et une deuxième longueur de branche (22) coudée par rapport à la première longueur de branche (21), et la première longueur de branche (21) étant plus grande que la deuxième longueur de branche (22), les deux longueurs de branche (21, 22) étant respectivement définies entre des points de transition au niveau desquels l'arrondi (20) se transforme en une droite, **caractérisée en ce que** la première longueur de branche (21) est au moins égale à 1,3 fois la deuxième longueur de branche (22) et **en ce que** la première longueur de branche (21) est disposée perpendiculairement à la force (25) la plus élevée qui agit sur l'arrondi (20).

2. Bougie d'allumage selon la revendication 1, **caractérisée en ce que** la première longueur de branche (21) est au moins égale à 1,5 fois, notamment de préférence au moins égale à 2 fois la deuxième longueur de branche (22).

3. Bougie d'allumage selon l'une des revendications précédentes, **caractérisée en ce que** le boulon de raccordement (5) comporte un épaulement (13) qui repose sur l'isolateur (3) et une tige de boulon (14), l'arrondi (20) étant formé au niveau de la transition de l'épaulement (13) vers la tige de boulon (14).

4. Bougie d'allumage selon l'une des revendications précédentes, **caractérisée en ce que** le boîtier (2) comporte un filet (12) servant à visser le boîtier (2) et une tige (9), l'arrondi (20) étant formé au niveau de la transition de la tige (9) vers le filet (12).

5. Bougie d'allumage selon l'une des revendications précédentes, **caractérisée en ce que** le boîtier (2) comporte la tige (9), une gorge en retrait (11) et un polygone (10), l'arrondi (20) étant formé au niveau de la transition de la tige (9) vers la gorge en retrait (11) et/ou au niveau de la transition du polygone (10) vers la gorge en retrait (11).

6. Bougie d'allumage selon l'une des revendications précédentes, **caractérisée en ce que** l'électrode centrale (4) possède, au niveau d'un changement de section transversale, un premier siège (15) qui repose sur l'isolateur (3), l'arrondi (20) étant formé au niveau du premier siège (15).

7. Bougie d'allumage selon l'une des revendications précédentes, **caractérisée en ce que** l'isolateur (3) possède, au niveau d'un changement de section transversale, un deuxième siège (17) qui repose sur le boîtier (2), l'arrondi (20) étant formé au niveau du deuxième siège (17).

8. Bougie d'allumage selon l'une des revendications précédentes, **caractérisée en ce que** l'isolateur (3) possède, au niveau d'un changement de section transversale, un siège de boîtier (19) au niveau duquel repose un côté du boîtier (2) à l'opposé de la chambre de combustion, l'arrondi (20) étant formé au niveau du siège de boîtier.
